# FASCICULE DE BREVET EUROPEEN

(11) **EP 4 241 038 B1**
(45) Date de publication et mention de la délivrance du brevet: **27.11.2024**
(21) Numéro de dépôt: 21807192.6
(22) Date de dépôt: 20.10.2021
(51) Int. Cl.: F42B 5/188, F42B 5/192, F42B 5/38

(54) **PROCEDE DE FABRICATION D'UN BOITIER RENFERMANT UN CHARGEMENT PYROTECHNIQUE**
VERFAHREN ZUR HERSTELLUNG EINES EINE PYROTECHNISCHE LADUNG UMSCHLIESSENDEN GEHÄUSES
METHOD FOR MANUFACTURING A HOUSING ENCLOSING A PYROTECHNIC LOAD

(30) Priorité: 04.11.2020 FR 2011291
(43) Date de publication de la demande: 13.09.2023
(73) Titulaire: Eurenco France SAS, 84700 Sorgues (FR)
(72) Inventeur: GALVAN, Cédric, 24520 LAMONZIE MONTASTRUC (FR); CRESPY, Jean-Luc, 24130 PRIGONRIEUX (FR)
(74) Mandataire: Cabinet Beau de Loménie
(86) Numéro de dépôt international: PCT/FR2021/051836
(87) Numéro de publication internationale: WO 2022/096795

(56) Documents cités:
- EP-A1- 0 706 025
- DE-A1- 102007 033 832
- DE-A1- 3 009 841
- FR-A1- 2 710 976

## Description

### Domaine Technique

La présente invention concerne un procédé de fabrication d'un boîtier renfermant un chargement pyrotechnique et une installation associée pour cette fabrication.

### Technique antérieure

Des boîtiers combustibles constituant des charges modulaires pour munition d'artillerie sont connus du document FR 2 710 976, correspondant à US 5 454 323. Ce document décrit la fabrication d'un boîtier combustible durant laquelle on remplit de poudre propulsive un corps de boîtier assemblé avec un tube allumeur chargé puis où l'on rapporte un couvercle de sorte à refermer le corps de boîtier précédemment rempli de poudre. Les deux parties du boîtier sont formées par un procédé de feutrage, suivi d'un compactage et d'une cuisson.

Il demeure néanmoins souhaitable d'éviter tout risque de déformation ou d'endommagement du corps du boîtier lors de l'opération d'introduction du chargement pyrotechnique.

### Exposé de l'invention

La présente invention vise un procédé de fabrication d'un boîtier renfermant un chargement pyrotechnique, ledit procédé comprenant au moins :
- l'introduction d'un chargement pyrotechnique dans un volume de chargement délimité latéralement par une paroi cylindrique de chargement rigide et dans une partie inférieure par un premier élément du boîtier à obtenir,
- le positionnement d'un deuxième élément du boîtier à obtenir de forme cylindrique au-dessus du chargement pyrotechnique introduit et dans le prolongement de la paroi cylindrique de chargement, ledit deuxième élément ayant une paroi cylindrique latérale de même forme et diamètre que la paroi cylindrique de chargement et étant apte à coopérer avec le premier élément, et
- la translation conjointe du deuxième élément et de la paroi cylindrique de chargement relativement au premier élément de sorte à faire coopérer le deuxième élément avec le premier élément et former le boîtier renfermant le chargement pyrotechnique.

La paroi cylindrique rigide est apte à conserver sa forme lorsque le chargement pyrotechnique est introduit dans le volume de chargement. L'invention repose sur le fait de réaliser l'introduction du chargement pyrotechnique dans un volume de chargement délimité latéralement non pas par le corps de boîtier mais par la paroi de chargement rigide qui constitue une paroi latérale temporaire pour le chargement. En effet lors de la translation conjointe, le deuxième élément du boîtier remplace la paroi cylindrique de chargement en se positionnant autour du chargement pyrotechnique. Ainsi, dans l'invention la déformation ou l'endommagement du deuxième élément suite à une introduction du chargement pyrotechnique est évitée car le deuxième élément n'est positionné qu'après l'introduction du chargement. Le fait de réduire tout risque de déformation ou d'endommagement du boîtier permet de garantir de manière très fiable la conformité de ce dernier en termes dimensionnels et d'intégrité, afin d'éviter tout risque d'enrayer l'armement ou d'incident de sécurité lors de l'initiation du chargement pyrotechnique. L'invention s'applique, de manière préférentielle, à la fabrication d'un boîtier combustible mais on ne sort pas du cadre de l'invention lorsque le boîtier n'est pas combustible.

Dans un exemple de réalisation, le premier élément comprend une première base et un premier col central creux comprenant une structure d'allumage et s'étendant depuis la première base, et le deuxième élément comprend une deuxième base et un deuxième col central creux s'étendant depuis la deuxième base, le deuxième col central creux coopérant avec le premier col central creux suite à la translation conjointe.

Le procédé permet, dans ce cas, de charger, sans déformation ou endommagement, un volume contenant la structure d'allumage formée par le premier col central creux. Dans un exemple de réalisation, le procédé comprend en outre la fabrication de chacun des premier et deuxième éléments, cette fabrication comprenant au moins :
- un feutrage sur un moule perméable aux liquides par aspiration d'un bain de feutrage comprenant des fibres en suspension et une résine, afin d'obtenir une ébauche de l'élément considéré sur le moule, et
- un compactage de l'ébauche obtenue et la cuisson de cette ébauche compactée. En particulier, le bain de feutrage peut être une suspension comprenant des fibres de nitrocellulose, des fibres de cellulose et une résine.

Dans un exemple de réalisation, le chargement pyrotechnique est un chargement propulsif pour munition d'artillerie. L'invention n'est néanmoins pas limitée à cette application et les chargements pyrotechniques peuvent être destinés à d'autres applications comme des charges propulsives de feu d'artifices (chasses).

Dans un exemple de réalisation, le chargement pyrotechnique est granulaire. L'invention trouve un intérêt particulier dans ce cas dans la mesure où l'opération de tassement des grains est susceptible d'engendrer une déformation inacceptable du corps de boîtier ou d'un composant situé à l'intérieur, tel qu'une structure d'allumage, si elle est effectuée alors que le chargement a été introduit au préalable dans le corps de boîtier.

On notera que, lorsqu'il est granulaire, le chargement pyrotechnique peut présenter des grains de forme quelconque, par exemple cylindrique, sphérique ou en paillettes ou plaquettes.

La présente invention vise également une installation pour la mise en oeuvre d'un procédé tel que décrit plus haut, ladite installation comprenant au moins :
- le volume de chargement délimité latéralement par la paroi cylindrique de chargement rigide et par un support dans une partie inférieure,
- le chargement pyrotechnique,
- un dispositif d'introduction configuré pour introduire le chargement pyrotechnique dans le volume de chargement,
- un système de déplacement configuré pour positionner le deuxième élément au-dessus du volume de chargement et dans le prolongement de la paroi cylindrique de chargement, et réaliser la translation conjointe du deuxième élément et de la paroi cylindrique de chargement relativement au support, et
- une unité de commande configurée pour actionner le dispositif d'introduction et le système de déplacement.

Dans un exemple de réalisation, l'installation comprend en outre :
- un bain de feutrage comprenant des fibres en suspension et une résine,
- un moule perméable aux liquides muni d'un dispositif d'aspiration configuré pour aspirer le bain de feutrage,
- un système de compactage et de cuisson, et
- un deuxième système de déplacement configuré pour positionner le moule dans le bain de feutrage et pour le transporter du bain de feutrage au système de compactage et de cuisson.

Le bain de feutrage peut être tel que décrit plus haut.

Dans un exemple de réalisation, le chargement pyrotechnique est un chargement propulsif pour munition d'artillerie, n'étant pas limité à une telle application comme indiqué plus haut.

Dans un exemple de réalisation, le chargement pyrotechnique est granulaire.

### Brève description des dessins

[Fig. 1A] La figure 1A illustre, de manière schématique et partielle, une étape d'un exemple de procédé de fabrication d'un boîtier selon l'invention.
[Fig. 1B] La figure 1B illustre, de manière schématique et partielle, une étape d'un exemple de procédé de fabrication d'un boîtier selon l'invention.
[Fig. 1C] La figure 1C illustre, de manière schématique et partielle, une étape d'un exemple de procédé de fabrication d'un boîtier selon l'invention.
[Fig. 1D] La figure 1D illustre, de manière schématique et partielle, une étape d'un exemple de procédé de fabrication d'un boîtier selon l'invention.
[Fig. 1E] La figure 1E illustre, de manière schématique et partielle, une étape d'un exemple de procédé de fabrication d'un boîtier selon l'invention.
[Fig. 1F] La figure 1F illustre, de manière schématique et partielle, une étape d'un exemple de procédé de fabrication d'un boîtier selon l'invention.
[Fig. 1G] La figure 1G illustre, de manière schématique et partielle, une étape d'un exemple de procédé de fabrication d'un boîtier selon l'invention.
[Fig. 1H] La figure 1H illustre, de manière schématique et partielle, une étape d'un exemple de procédé de fabrication d'un boîtier selon l'invention.
[Fig. 1I] La figure 1I illustre, de manière schématique et partielle, une étape d'un exemple de procédé de fabrication d'un boîtier selon l'invention.
[Fig. 1J] La figure 1J illustre, de manière schématique et partielle, une étape d'un exemple de procédé de fabrication d'un boîtier selon l'invention.
[Fig. 2] La figure 2 est une section d'un exemple de premier élément du boîtier à obtenir.
[Fig. 3] La figure 3 est une section du premier élément positionné de sorte à former un fond du volume de chargement.
[Fig. 4] La figure 4 est une section du volume de chargement dans lequel le chargement pyrotechnique a été introduit sur le premier élément.
[Fig. 5] La figure 5 est une section montrant un exemple de deuxième élément du boîtier à obtenir, et la translation conjointe du deuxième élément et de la paroi de chargement relativement au support et au premier élément.
[Fig. 6] La figure 6 est une section montrant la configuration durant la translation conjointe et le début de la coopération du deuxième élément avec le premier élément.
[Fig. 7] La figure 7 est une section montrant le dépôt d'adhésif permettant d'améliorer la solidarisation entre le premier élément et le deuxième élément.
[Fig. 8] La figure 8 est une section montrant la configuration obtenue une fois la translation conjointe terminée.
[Fig. 9] La figure 9 illustre une variante où un chargement pyrotechnique granulaire est mis en oeuvre.

### Description des modes de réalisation

Les figures 1A à 1D illustrent une succession d'étapes possibles pour former un exemple de premier élément 10 du boîtier à obtenir.

La figure 1A montre un exemple de structure de départ 11 qui comprend une partie plane 12 présentant un orifice central 17 délimité et entouré par un col 16 cylindrique creux. La partie plane 12 peut avoir une forme de révolution. L'orifice central 17 peut être de forme circulaire. La partie plane 12 est destinée à former la base du premier élément 10 et le fond du volume de chargement comme cela sera repris plus bas. La partie plane 12 peut être destinée à former le couvercle du boîtier une fois sa fabrication achevée. La structure 11 comprend en outre une paroi cylindrique extérieure 14 délimitant et entourant la partie plane 12 et située du même côté que le col 16. Dans l'exemple illustré, la paroi cylindrique extérieure 14 a une hauteur qui est sensiblement égale à la hauteur du col 16. On ne sort néanmoins pas du cadre de l'invention si ces deux parties présentent des hauteurs différentes.

L'orifice 17 est ici obturé en rapportant un premier paillet 18 sur le col 16. Le premier paillet 18 peut être fixé au col 16 par serrage mécanique. Le paillet 18 peut être serré mécaniquement entre le col 16 et le premier col 20 central creux, notamment sa portion annulaire de fixation 22, qui va être décrit ci-dessous. Le paillet 18 permet de faire barrière notamment à l'eau et à l'humidité, ainsi qu'éventuellement à des agents extérieurs comme des huiles. Le paillet 18 peut être en matériau polymérique, par exemple sous la forme d'un film polymérique, par exemple de polyester. L'épaisseur du paillet 18 peut être supérieure ou égale à 10 µm, par exemple comprise entre 10 µm et 100 µm. On ne sort toutefois pas du cadre de l'invention lorsque le paillet 18 est omis.

Les figures 1B et 1C ainsi que la figure 2 illustrent le positionnement et la solidarisation du premier col 20 central creux sur le col 16. Le premier col 20 a été au préalable chargé par une composition pyrotechnique de sorte à former un tube d'allumage permettant d'initier le chargement pyrotechnique du boîtier. Ainsi, la figure 2 illustre notamment la structure interne du premier col 20 dans lequel une structure d'allumage 24 est présente. Cette structure d'allumage 24 est formée d'un agglomérat de grains pyrotechniques dans un liant. De telles structures sont connues en soi et ne nécessitent pas d'être davantage détaillées ici.

Le premier col 20 est sous la forme d'un cylindre creux ouvert à ses deux extrémités longitudinales et présente une variation de section au niveau de l'une au moins de ses extrémités longitudinales de sorte à définir une portion annulaire de fixation 22. La portion 22 est destinée à coopérer avec le col 16 lors du positionnement du premier col 20 sur la partie plane 12. Le premier col 20 peut présenter une section augmentée au niveau de l'extrémité longitudinale destinée à coopérer avec le col 16. La section du premier col 20 varie à une position matérialisée par le symbole de référence 21, visible à la figure 2 notamment.

Un adhésif est déposé à l'aide d'un applicateur 19 sur la portion de fixation 22 puis le premier col 20 est positionné sur le col 16 de sorte à faire coopérer le col 16 avec la portion de fixation 22 revêtue d'adhésif. Dans l'exemple illustré, l'adhésif est déposé sur la surface interne de la portion de fixation 22 et le col 16 est inséré à l'intérieur de la portion de fixation 22, comme schématisé à la figure 1C et en figure 2. Le collage du premier col 20 central creux au col 16 permet d'assurer une étanchéité. Une fois inséré, le col 16 peut venir en butée sur le premier col 20 au niveau de la position 21 de variation de la section (voir figure 2). La hauteur du col 16 peut être supérieure ou égale à la hauteur de la portion de fixation 22. Le premier paillet 18 peut être présent à l'intérieur de la portion de fixation 22 une fois le premier col 20 positionné. Le diamètre intérieur de la portion de fixation 22 peut être sensiblement égal au diamètre extérieur du col 16.

Après la fixation du premier col 20 au col 16, on peut solidariser un deuxième paillet 26 sur l'extrémité longitudinale du premier col 20 opposée au premier paillet 18. Le deuxième paillet 26 obture le premier col 20 (voir figure 1D). Le deuxième paillet 26 peut avoir les mêmes caractéristiques que le premier paillet 18, décrites plus haut. Le symbole de référence 28 à la figure 2 indique l'adhésif permettant de solidariser le deuxième paillet 26 au premier col 20. On forme ainsi un premier élément 10 du boîtier à obtenir, ce premier élément 10 comprenant la structure 11 formant base de ce premier élément 10 depuis laquelle s'étend le premier col 20 le long d'un axe longitudinal X. Le premier col 20 s'étend transversalement à la partie plane 12, par exemple perpendiculairement à cette dernière.

On vient de décrire un exemple de premier élément 10. On va maintenant décrire une succession d'étapes possibles pour poursuivre la fabrication du boîtier en mettant en oeuvre ce premier élément 10.

On peut réaliser, dans un premier temps, un volume de chargement V ayant la forme et les dimensions internes du boîtier à obtenir. Comme illustré à la figure 3, ce volume de chargement V est délimité latéralement et entouré par une paroi cylindrique 32 de chargement rigide. Le volume de chargement V est en outre délimité par un support 34 dans une partie inférieure. Le volume de chargement V présente une partie supérieure 35 ouverte. La partie supérieure 35 est située du côté opposé au support 34. La figure 1E illustre le positionnement de la paroi cylindrique 32 autour du premier élément 10. Ce positionnement peut être réalisé en translatant la paroi cylindrique 32 vers le haut jusqu'au niveau du premier élément 10 qui est positionné sur le support 34, comme illustré à la figure 1E
La figure 3 illustre la configuration obtenue après positionnement de la paroi cylindrique 32 autour du premier élément 10. Le premier élément 10 définit un fond du volume de chargement V. Le premier élément 10 peut obturer l'intégralité de la partie inférieure du volume de chargement V. Le volume de chargement V est délimité dans sa partie inférieure par le premier élément 10. La paroi cylindrique extérieure 14 peut présenter un diamètre extérieur sensiblement égal au diamètre intérieur de la paroi cylindrique 32. Un élément 36 est ensuite positionné sur le premier col 20 après positionnement de la paroi cylindrique 32. L'élément 36 peut être en matériau polymérique, par exemple en PEEK. L'élément 36 permet de maintenir et de rigidifier l'ensemble du premier col 20 et du premier élément 10, notamment pendant la phase d'introduction du chargement pyrotechnique 40, et éventuellement durant une rotation et une vibration de l'ensemble. L'élément 36 est utilisé durant le procédé mais ne fait pas partie du produit final. Dans l'exemple illustré, le premier col 20 arrive sensiblement à la même hauteur que la paroi cylindrique 32. La hauteur de la paroi cylindrique extérieure 14 est quant à elle inférieure à la hauteur de la paroi cylindrique 32.

On vient de décrire un exemple où le premier élément 10 est positionné sur le support 34 avant positionnement de la paroi cylindrique 32. On ne sort bien entendu pas du cadre de l'invention si le premier élément 10 est positionné sur le support 34 alors que la paroi cylindrique 32 a déjà été positionnée au préalable. Les caractéristiques décrites plus haut sont applicables à cette variante non illustrée.

Le procédé se poursuit par introduction du chargement pyrotechnique 40 dans le volume de chargement V au travers de la partie supérieure ouverte 35. Le chargement pyrotechnique 40 est introduit sur le premier élément 10. Dans l'exemple illustré, le chargement pyrotechnique 40 est sous la forme d'un bloc introduit par translation à l'aide d'un dispositif d'introduction 62 (voir figure 1F et figure 4). La paroi 32 et le support 34 peuvent rester fixes durant l'introduction du chargement. En variante, l'introduction du chargement 40 dans le volume V peut être réalisée en laissant le chargement fixe et en déplaçant le support et la paroi 32 vers le chargement 40. Quelle que soit sa structure, le chargement pyrotechnique 40 peut être un chargement propulsif pour munition d'artillerie, et le boîtier à obtenir peut constituer une charge modulaire pour munition d'artillerie.

Le volume de chargement V peut être muni d'un élément permettant de contrôler la masse du chargement 40 introduit (non représenté), par exemple par pesée. Le chargement 40 peut remplir au moins la moitié, par exemple au moins les trois-quarts, par exemple sensiblement l'intégralité du volume V. Comme indiqué plus haut, la paroi cylindrique 32 de chargement est rigide, c'est-à-dire qu'elle n'est pas déformée lors de l'introduction du chargement pyrotechnique 40. La paroi cylindrique 32 de chargement peut être en matériau métallique, par exemple en aluminium ou en alliage d'aluminium, en acier, par exemple en acier inoxydable. La paroi cylindrique 32 peut être revêtue d'un revêtement anti-usure, connu en soi, qui permet d'ajuster la rugosité et l'état de surface. Le revêtement anti-usure peut être un revêtement de nickel chimique, ou un dépôt réalisé par dépôt physique ou chimique en phase vapeur.

Après introduction du chargement 40 dans le volume V, un deuxième élément 50 du boîtier à obtenir est positionné au-dessus du chargement 40 à l'aide d'un dispositif de déplacement 64 (voir figure 1G et figure 5). Le deuxième élément 50 est apte à coopérer avec le premier élément 10 de sorte à obtenir un boîtier fermé renfermant le chargement pyrotechnique 40. Le deuxième élément 50 peut être destiné à former le corps du boîtier et à coopérer avec le couvercle formé par la partie plane 12 précédemment décrite.

Le deuxième élément 50 a une forme cylindrique et comprend une partie plane 52 présentant un orifice 57 central délimité et entouré par un deuxième col 56 cylindrique creux. La partie plane 52 peut avoir une forme de révolution. L'orifice central 57 peut être de forme circulaire. La partie plane 52 forme la base du deuxième élément 50 et le deuxième col 56 s'étend depuis la partie plane 52. Le deuxième col 56 s'étend transversalement à la partie plane 52, par exemple perpendiculairement à cette dernière. Le deuxième élément 50 comprend en outre une paroi cylindrique latérale 54 délimitant et entourant la partie plane 52 et située du même côté que le deuxième col 56. La paroi cylindrique latérale 54 a la même forme que la paroi cylindrique de chargement 32, et un diamètre égal au diamètre de la paroi cylindrique de chargement 32. Dans l'exemple illustré, la paroi cylindrique latérale 54 a une hauteur qui est supérieure à la hauteur du deuxième col 56. La paroi cylindrique 54 peut avoir une hauteur supérieure à la hauteur du chargement pyrotechnique 40. La paroi cylindrique 54 est ouverte à son extrémité 55 opposée à sa base 52.

Le deuxième élément 50 est positionné au-dessus du chargement pyrotechnique 40 avec l'extrémité ouverte 55 de la paroi cylindrique 54 du côté de la partie supérieure ouverte 35 du volume de chargement V et la paroi cylindrique 54 dans le prolongement de la paroi cylindrique 32. Le bord inférieur 54a de la paroi cylindrique 54 est en regard, par exemple au contact, du bord supérieur 32a de la paroi cylindrique 32. Le deuxième col 56 est en outre aligné avec le premier col 20 le long de l'axe longitudinal X.

Après positionnement du deuxième élément 50, on réalise une translation conjointe de l'ensemble formé par le deuxième élément 50 et la paroi cylindrique 32 relativement au support 34 et au premier élément 10. L'ensemble formé par le deuxième élément 50 et la paroi cylindrique 32 sont déplacés simultanément et à la même vitesse relativement au support 34 et au premier élément 10. Ce déplacement est matérialisé par la flèche T1 à la figure 5 notamment. Dans l'exemple illustré, le support 34 demeure fixe et l'ensemble du deuxième élément 50 et de la paroi cylindrique 32 sont mis en mouvement. Le dispositif de déplacement 64 assure le déplacement du deuxième élément 50 et la paroi cylindrique 32 est déplacée par un deuxième dispositif de déplacement 66. Durant la translation conjointe, il y a rapprochement des premier 10 et deuxième 50 éléments de sorte à les faire coopérer et en particulier insérer le premier élément 10 à l'intérieur du deuxième élément 50. La figure 6 illustre la configuration à un instant ultérieur durant la translation conjointe où l'on voit que la paroi extérieure cylindrique 54 délimite et entoure le chargement 40 et la partie plane 12 et il y a début d'insertion du premier col 20 dans le deuxième col 56. La surface extérieure du premier col 20 est au contact de la surface intérieure du deuxième col 56. Le diamètre intérieur du deuxième col 56 est sensiblement égal au diamètre extérieur du premier col 20. Il y a aussi coopération de la paroi cylindrique extérieure 14 avec la paroi cylindrique 54. Le diamètre extérieur de la paroi cylindrique extérieure 14 est sensiblement égal au diamètre intérieur de la paroi cylindrique 54. L'élément 36 est retiré (flèche de retrait T2) au début de la coopération entre les cols 20 et 56.

Comme indiqué plus haut, l'exemple qui vient d'être décrit concerne un support 34 fixe et une mise en mouvement conjointe de la paroi extérieure cylindrique 54 et de la paroi cylindrique 32 mais on ne sort pas du cadre de l'invention si la paroi cylindrique 54 et la paroi cylindrique 32 demeurent fixes et le support 34 est translaté jusqu'à la paroi extérieure cylindrique 54. En outre, l'invention n'est pas limitée à l'emploi d'un chargement pyrotechnique 40 sous la forme d'un bloc, on peut en variante utiliser un chargement granulaire, dont les grains ont une forme quelconque. La figure 9 illustre ce cas en montrant un chargement granulaire 42 présent dans un réservoir 44 en communication avec le volume de chargement V. Une unité de contrôle (non représentée) peut contrôler un dispositif de dosage 46 de sorte à délivrer la quantité de chargement granulaire souhaitée 42 dans le volume de chargement. Dans ce cas, après introduction du chargement 42 dans le volume de chargement V entouré par la paroi rigide 32, on peut procéder à une opération de tassement des grains 42, connue en soi. Dans le cas d'un chargement granulaire, la paroi 32 maintient ce chargement dans une forme prédéfinie suite à l'introduction et au tassement. Après le tassement, on procède à la translation conjointe comme décrit plus haut de sorte à positionner le deuxième élément 50 autour du chargement granulaire 42. L'invention est particulièrement intéressante dans ce cas dans la mesure où l'opération de tassement des grains de la poudre est susceptible d'engendrer une déformation inacceptable du corps de boîtier si elle est effectuée alors que le chargement a été introduit au préalable dans le corps de boîtier. On s'affranchit ainsi de tout risque de déformation ou d'endommagement lors du tassement. Par ailleurs, le premier 10 et deuxième 50 éléments peuvent être obtenus par un procédé de feutrage, suivi d'un compactage et d'une cuisson, du type de celui décrit dans le document FR 2 710 976 en adaptant la géométrie des zones du moule où se produit l'aspiration et le dépôt des fibres à la forme souhaitée pour les premier 10 et deuxième 50 éléments. Le premier col 20 peut initialement être formé d'un seul tenant avec la partie plane 52 du deuxième élément 50, et être ensuite être découpé pour être ensuite chargé puis positionné sur la structure 11 comme illustré à la figure 1C.

Avant la fin de la translation conjointe, on dépose un adhésif 60 sur le premier col 20 de sorte à améliorer la solidarisation au deuxième col 56, le dépôt de cet adhésif est illustré à la figure 7 et à la figure 1H. On termine ensuite la translation conjointe de sorte à emmancher le premier col 20 dans le deuxième col 56. On obtient alors la configuration illustrée à la figure 8 avec de l'adhésif présent entre le premier col 20 et le deuxième col 56.

Ainsi assemblés, les deux éléments du boîtier définissent un boîtier 70 cylindrique fermé à chacune de ses extrémités par une face plane avec un canal central formé à l'intérieur du premier col 20. La paroi cylindrique 54 se prolonge au-delà de la face plane 12 définissant une bague creuse 58 au-delà de celle-ci.

On réalise ensuite une mise à la cote du boîtier (voir figure 1I). On retourne ensuite le boîtier et le dépôt d'un adhésif à l'aide de l'applicateur 19 peut être réalisé afin d'améliorer encore la liaison entre le premier 10 et le deuxième 50 éléments (voir figure 1J). Lors de l'utilisation, la face plane 52 peut former le fond du boîtier (partie inférieure du boîtier) et la face plane 12 le couvercle du boîtier (partie supérieure du boîtier). La paroi cylindrique 54 forme la paroi extérieure du boîtier.

La paroi cylindrique 54 présente du côté de la face plane 52 un rétreint 59 d'une hauteur et d'un diamètre extérieur tels que le boîtier ainsi constitué puisse s'emboîter, par son rétreint, dans la bague 58 d'un boîtier sous-jacent, par exemple durant la constitution d'une charge modulaire pour munition d'artillerie où plusieurs boîtiers peuvent être superposés afin de donner à l'armement une portée plus importante.

L'expression « comprise entre ... et ... » doit se comprendre comme incluant les bornes.

## Revendications

1. Procédé de fabrication d'un boîtier (70) renfermant un chargement pyrotechnique (40 ; 42), ledit procédé comprenant au moins :
- l'introduction d'un chargement pyrotechnique dans un volume (V) de chargement délimité latéralement par une paroi cylindrique (32) de chargement rigide et dans une partie inférieure par un premier élément (10) du boîtier à obtenir,
- le positionnement d'un deuxième élément (50) du boîtier à obtenir de forme cylindrique au-dessus du chargement pyrotechnique introduit et dans le prolongement de la paroi cylindrique de chargement, ledit deuxième élément ayant une paroi cylindrique latérale de même forme et diamètre que la paroi cylindrique de chargement et étant apte à coopérer avec le premier élément, et
- la translation conjointe (T1) du deuxième élément (50) et de la paroi cylindrique (32) de chargement relativement au premier élément (10) de sorte à faire coopérer le deuxième élément (50) avec le premier élément (10) et former le boîtier (70) renfermant le chargement pyrotechnique (40 ; 42).

2. Procédé selon la revendication 1, dans lequel le premier élément (10) comprend une première base (12) et un premier col (20) central creux comprenant une structure d'allumage (24) et s'étendant depuis la première base, et dans lequel le deuxième élément (50) comprend une deuxième base (52) et un deuxième col (56) central creux s'étendant depuis la deuxième base, le deuxième col central creux coopérant avec le premier col central creux suite à la translation conjointe.

3. Procédé selon l'une quelconque des revendications 1 ou 2, dans lequel le procédé comprend en outre la fabrication de chacun des premier (10) et deuxième (50) éléments, cette fabrication comprenant au moins :
- un feutrage sur un moule perméable aux liquides par aspiration d'un bain de feutrage comprenant des fibres en suspension et une résine, afin d'obtenir une ébauche de l'élément considéré sur le moule, et
- un compactage de l'ébauche obtenue et la cuisson de cette ébauche compactée.

4. Procédé selon l'une quelconque des revendications 1 à 3, dans lequel le chargement pyrotechnique (40 ; 42) est un chargement propulsif pour munition d'artillerie.

5. Procédé selon l'une quelconque des revendications 1 à 4, dans lequel le chargement pyrotechnique (42) est granulaire.

6. Installation pour la mise en oeuvre d'un procédé selon l'une quelconque des revendications 1 à 5, ladite installation comprenant au moins :
- le volume de chargement (V) délimité latéralement par la paroi cylindrique (32) de chargement rigide et par un premier élément (10) du boîtier à obtenir sur un support (34) dans une partie inférieure,
- le chargement pyrotechnique (40 ; 42),
- un dispositif d'introduction (62) configuré pour introduire le chargement pyrotechnique dans le volume de chargement,
- un système de déplacement (64 ; 66) configuré pour positionner le deuxième élément (50) au-dessus du volume de chargement et dans le prolongement de la paroi cylindrique de chargement, et réaliser la translation conjointe (T1) du deuxième élément (50) et de la paroi cylindrique (32) de chargement relativement au support (34), et
- une unité de commande configurée pour actionner le dispositif d'introduction et le système de déplacement.

7. Installation selon la revendication 6, dans laquelle l'installation comprend en outre :
- un bain de feutrage comprenant des fibres en suspension et une résine,
- un moule perméable aux liquides muni d'un dispositif d'aspiration configuré pour aspirer le bain de feutrage,
- un système de compactage et de cuisson, et
- un deuxième système de déplacement configuré pour positionner le moule dans le bain de feutrage et pour le transporter du bain de feutrage au système de compactage et de cuisson.

8. Installation selon la revendication 6 ou 7, dans laquelle le chargement pyrotechnique (40 ; 42) est un chargement propulsif pour munition d'artillerie.

9. Installation selon l'une quelconque des revendications 6 à 8, dans laquelle le chargement pyrotechnique (42) est granulaire.

## Patentansprüche

1. Verfahren zur Herstellung eines eine pyrotechnische Ladung (40; 42) umschließenden Gehäuses (70), wobei das Verfahren zumindest umfasst:
- Einführung einer pyrotechnischen Ladung in ein Ladevolumen (V), das seitlich durch eine starre Ladezylinderwand (32) und in einem unteren Abschnitt durch ein erstes Element (10) des zu erhaltenden Gehäuses begrenzt ist,
- Positionierung eines zweiten Elements (50) des zu erhaltenden Gehäuses in Zylinderform über der eingeführten pyrotechnischen Ladung und in der Verlängerung der Ladezylinderwand, wobei das zweite Element eine seitliche Zylinderwand mit der gleichen Form und dem gleichen Durchmesser wie die Ladezylinderwand aufweist und dazu geeignet ist, mit dem ersten Element zusammenzuwirken, und
- gemeinsame Verschiebung (T1) des zweiten Elements (50) und der Ladezylinderwand (32) im Verhältnis zu dem ersten Element (10) derart, dass das zweite Element (50) dazu veranlasst wird, mit dem ersten Element (10) zusammenzuwirken und das die pyrotechnische Ladung (40; 42) umschließende Gehäuse (70) auszubilden.

2. Verfahren nach Anspruch 1, wobei das erste Element (10) eine erste Basis (12) und einen ersten mittigen Hohlhals (20), der eine Zündstruktur (24) umfasst und sich von der ersten Basis erstreckt, umfasst und wobei das zweite Element (50) eine zweite Basis (52) und einen zweiten mittigen Hohlhals (56), der sich von der zweiten Basis erstreckt, umfasst, wobei der zweite mittige Hohlhals mit dem ersten mittigen Hohlhals nach der gemeinsamen Verschiebung zusammenwirkt.

3. Verfahren nach einem der Ansprüche 1 oder 2, wobei das Verfahren ferner die Herstellung jedes von dem ersten (10) und dem zweiten (50) Element umfasst, wobei diese Herstellung zumindest umfasst:
- Filzen auf einer Form, die für Flüssigkeiten durch Ansaugen eines Filzbades, das Fasern in Suspension und ein Harz umfasst, durchlässig ist, um einen Rohling des jeweiligen Elements auf der Form zu erhalten, und
- Verdichtung des erhaltenen Rohlings und Backen dieses verdichteten Rohlings.

4. Verfahren nach einem der Ansprüche 1 bis 3, wobei die pyrotechnische Ladung (40; 42) eine Treibladung für Artilleriemunition ist.

5. Verfahren nach einem der Ansprüche 1 bis 4, wobei die pyrotechnische Ladung (42) granular ist.

6. Anlage zur Durchführung eines Verfahrens nach einem der Ansprüche 1 bis 5, wobei die Anlage zumindest umfasst:
- das Ladevolumen (V), das seitlich durch die starre Ladezylinderwand (32) und durch ein erstes Element (10) des zu erhaltenden Gehäuses auf einem Träger (34) in einem unteren Abschnitt begrenzt ist,
- die pyrotechnische Ladung (40; 42),
- eine Einführvorrichtung (62), die dazu ausgestaltet ist, die pyrotechnische Ladung in das Ladevolumen einzuführen,
- ein Bewegungssystem (64; 66), das dazu ausgestaltet ist, das zweite Element (50) über dem Ladevolumen und in der Verlängerung der Ladezylinderwand zu positionieren und die gemeinsame Verschiebung (T1) des zweiten Elements (50) und der Ladezylinderwand (32) im Verhältnis zu dem Träger (34) umzusetzen, und
- eine Steuereinheit, die dazu ausgestaltet ist, die Einführvorrichtung und das Bewegungssystem zu betätigen.

7. Anlage nach Anspruch 6, wobei die Anlage ferner umfasst:
- ein Filzbad, umfassend Fasern in Suspension und ein Harz,
- eine Form, die für Flüssigkeiten durchlässig ist und mit einer Ansaugvorrichtung versehen ist, die dazu ausgestaltet ist, das Filzbad anzusaugen,
- ein Verdichtungs- und Backsystem, und
- ein zweites Bewegungssystem, das dazu ausgestaltet ist, die Form in dem Filzbad zu positionieren und sie aus dem Filzbad zu dem Verdichtungs- und Backsystem zu transportieren.

8. Anlage nach Anspruch 6 oder 7, wobei die pyrotechnische Ladung (40; 42) eine Treibladung für Artilleriemunition ist.

9. Anlage nach einem der Ansprüche 6 bis 8, wobei die pyrotechnische Ladung (42) granular ist.

## Claims

1. A method for manufacturing a housing (70) enclosing a pyrotechnic charge (40 ; 42), said method comprising at least:
- inserting a pyrotechnic charge into a charging volume (V) laterally delimited by a rigid cylindrical charging wall (32) and in a lower part by a first element (10) of the housing to be obtained,
- positioning a second element (50) of the housing to be obtained of cylindrical shape above the inserted pyrotechnic charge and in the extension of the cylindrical charging wall, said second element having a lateral cylindrical wall of the same shape and diameter as the cylindrical charging wall and being able to cooperate with the first element, and
- jointly translating (T1) the second element and the cylindrical charging wall relative to the first element such as to make the second element cooperate with the first element and form the housing enclosing the pyrotechnic charge.

2. The method as claimed in claim 1, wherein the first element (10) comprises a first base (12) and a first hollow central neck (20) comprising an igniting structure (24) and extending from the first base, and wherein the second element (50) comprises a second base (52) and a second hollow central neck (56) extending from the second base, the second hollow central neck cooperating with the first hollow central neck following the joint translation.

3. The method as claimed in any of claims 1 or 2, wherein the method further comprises the manufacturing of each of the first (10) and second (50) elements, this manufacturing comprising at least:
- felting on a liquid-permeable mold by suction of a felting bath comprising fibers in suspension and a resin, to obtain a blank of the element under consideration on the mold, and
- compacting the obtained blank and stoving this compacted blank.

4. The method as claimed in any of claims 1 to 3, wherein the pyrotechnic charge (40 ; 42) is a propulsive charge for artillery ammunition.

5. The method as claimed in any of claims 1 to 4, wherein the pyrotechnic charge (42) is granular.

6. An installation for implementing the steps of a method as claimed in any of claims 1 to 5, said installation comprising at least:
- the charging volume (V) laterally delimited by the rigid cylindrical charging wall (32) and by a first element (10) of the housing to be obtained on a support (34) in a lower part,
- the pyrotechnic charge (40 ; 42),
- an inserting device (62) configured to insert the pyrotechnic charge into the charging volume,
- a moving system (64 ; 66) configured to position the second element (50) above the charging volume and in the extension of the cylindrical charging wall, and perform the joint translation (T1) of the second element and of the cylindrical charging wall relative to the support, and
- a control unit configured to actuate the inserting device and the moving system.

7. The installation as claimed in claim 6, wherein the installation further comprises:
- a felting bath comprising fibers in suspension and a resin,
- a liquid-permeable mold provided with a suction device to suck up the felting bath,
- a compacting and stoving system, and
- a second moving system configured to position the mold in the felting bath and to transport it from the felting bath to the compacting and stoving system.

8. The installation as claimed in claim 6 or 7, wherein the pyrotechnic charge (40 ; 42) is a propulsive charge for artillery ammunition.

9. The installation as claimed in any of claims 6 to 8, wherein the pyrotechnic charge (42) is granular.
